# NEUE EUROPÄISCHE PATENTSCHRIFT

(11) **EP 0 439 724 B2**
(45) Veröffentlichungstag und Bekanntmachung des Hinweises auf die Entscheidung über den Einspruch: **16.04.1997**
(45) Hinweis auf die Patenterteilung: 09.03.1994
(21) Anmeldenummer: 90123144.9
(22) Anmeldetag: 04.12.1990
(51) Int. Cl.: G04G 1/00, G04B 47/02, H01Q 1/27

(54) **Autonome Funkuhr**
Autonomous radio-controlled clock
Horloge radio-pilotée autonome

(30) Priorität: 27.01.1990 DE 9000899 U
(43) Veröffentlichungstag der Anmeldung: 07.08.1991
(73) Patentinhaber: JUNGHANS UHREN GMBH, 78713 Schramberg (DE)
(72) Erfinder: Blaich, Wilfried, W-7230 Schramberg (DE); Flaig, Oskar, W-7211 Eschbronn/Locherhof (DE); Ganter, Wolfgang, W-7230 Schramberg (DE); Kaiser, Hans, W-7230 Schramberg (DE); Kussmaul, Ewald, W-7290 Freudenstadt (DE); Maurer, Roland, W-7233 Lauterbach (DE); Riis, Peter, W-7212 Deisslingen (DE)
(74) Vertreter: Hofmann, Gerhard, Dipl.-Ing. Patentassessor

(56) Entgegenhaltungen:
- EP-A- 0 279 054
- EP-A- 0 348 636
- EP-B- 0 186 804
- CH-A- 335 888
- CH-B- 455 366
- GB-A- 2 201 266
- PATENT ABSTRACTS OF JAPAN, vol. 11, no. 4 (E-468) 7. Januar 1987 & JP-A-61181203

## Beschreibung

Die Erfindung betrifft eine autonome Funkuhr gemäß dem Oberbegriff des Anspruches 1.

Eine solche im Format einer Armbanduhr mit Langwellen-Empfänger ausgebildete autonome Funkuhr ist aus der EP 0 348 636 Al bekannt. Ein die Antennenspule durchsetzender Kern ist z. B. aus flexiblem hochpermeablem Material erstellt, so daß sich ein biegsamer Anschluß an die Uhr ergibt, der auch als Uhren-Armband ausgelegt sein kann. Als Antennenleitung zwischen der Antennenspule im Armband und dem Empfänger im Uhrgehäuse dient dort vorzugsweise eine in das Uhrenarmband integrierbare mehrlagig kaschierte Flachbandleitung, so daß ein in der Mitte verlaufender relativ schmaler Leiter eine elektrische Abschirmung durch darüber und darunter sich erstreckende breitere Leitfolien erfährt. Das von der Antennenspule abgelegene Ende der Flachbandleitung kann am Eintritt in das Uhrengehäuse mit Steckmitteln ausgestattet sein. Eine weiche elastische Umguß-Einfassung des Antennenkerns umfaßt dort zweckmäßigerweise auch den Verlauf der Flachbandleitung bis hin zu den im Uhrengehäuse positionierten Steckmitteln, so daß eine Klemm-Festlegung der Armbandeinfassung am Eintritt in das Uhrengehäuse gleichzeitig der mechanischen Befestigung und der Feuchtigkeitsabdichtung von Steckverbindern dient. Diese weichelastische Einfassung der flexiblen Antenne ist dafür zweckmäßigerweise unmittelbar als Armband ausgestaltet. Um ein defektes Armband leicht und kostengünstig austauschen zu können, kann aber auch vorgesehen sein, die eigentliche Antenne als flexiblen Hohlkörper auszubilden, durch den das eigentliche Armband hindurchgefädelt ist, um dieses austauschen zu können, ohne dafür auch die Antenne austauschen und somit anschließend den Empfänger neu abgleichen zu müssen. Ein solcher auf dem Armband verschiebbarer Antennenklotz - und sei er auch über seine Längserstreckung biegsam - würde aber die üblichen Tragegewohnheiten einer Armbanduhr erheblich beeinträchtigen, und außerdem wäre bei einer gegenüber dem Empfänger in der Armbanduhr verlagerbaren Antennenspule der elektrische Antennenanschluß gefährdet. Der zum Armband ausgestaltete flexible Umguß der Antenne andererseits erlaubt nur eine Kuststoff-Armbandgestaltung, die sich mit hochwertigen Armbanduhren nicht verträgt; und bedingt wie erwähnt neue Abgleicherfordernisse nach dem Austausch der Armband-Antennen-Einheit.

Auch aus der GB 2 201 266 A ist eine Armbanduhr mit Armband-Antenne bekannt, dort ausgelegt für ein persönliches Funk-Informationssystem (Pager). Eine elektrische Dipolantenne oder eine einwindige magnetische Schleifenantenne wird durch das Kupferlaminat auf einem flexiblen Träger dargestellt, der in die Mitte eines SandwichKunststoffarmbandes eingefaßt ist, welches einstückig mit dem Uhrgehäuse gegossen werden kann, oder aber am Eintritt in einen Uhrgehäuse-Schlitz zur mechanischen Festlegung nach entgegengesetzten Richtungen umgebördelt ist. Die Antenne verläuft dann im Uhrgehäuse weiter bis unmittelbar auf das Substrat der integrierten Empfängerschaltung und ist dort an diese gebondet. Deshalb ist nach Abnahme des Armbandes die gesamte Pager-Uhr nicht mehr brauchbar.

Aus den Patent Abstracts of Japan, Vol. 11, No. 4 (E-468) 7. Januar 1987 zu JP-A-61 181 203 ist es bekannt, in das Kunststoff-Armband einen dünnen flexiblen Metallstreifen als einwindige magnetische Antenne zu integrieren, der mit seinem jeweiligen Stirnende, über die Armband-Anlenkung an das Armbanduhrengehäuse hinaus, zungenförmig bis unter den Gehäuse-Mittenbereich verlängert ist und dort mittels eines Kontaktstiftes in eine Abstimmschaltung eingreift, die elastisch in einer rückwärtigen Vertiefung des Armbanduhrgehäuses gelagert ist. Bei einer solchen konstruktiven Lösung ist allerdings der Überbrückungsbereich des Antennenleiters vom Armband über dessen Gehäuse-Anlenkung zum rückwärtigen zentralen Gehäusebereich stark bruchgefährdet; und ein Ersatz durch ein Armband aus höherwertigem Material oder nur der Austausch des Armbandes ohne Austausch auch gleich der Antenne sind wegen deren Integration in das Kunststoffarmband bei einer solchen Lösung nicht möglich.

Die EP 0 279 054 Al zeigt ebenfalls eine Armbanduhr mit Sende-Empfangs-Einrichtung für UKW-Frequenzen, also für Pager-Betrieb; mit der Besonderheit, daß als wiederum einlagige Schleifenantenne nun ein Gewebe aus Kupferlitze in ein schlauchförmiges Armband eingespreizt ist, um das Armband in Längsrichtung unter Einschnüren des Litzengewebes dehnen zu können. Die gewebte Litze ist an ihren Enden mit Klammern an das metallische Uhrgehäuse angeschlossen, nämlich am einen Ende direkt und am anderen Ende über einen Abstimmkondensator; dort unter Abzweigung eines Leiters zwischen Litze und Kondensator, der ins Innere des Gehäuses hineinführt und darin an die Hochfrequenzschaltung angeschlossen ist. Diese direkt ins Gehäuse hineinführende Hochfrequenz-Speiseleitung ist wieder im Bereich, in dem sie den Anschluß des Armbandes an das Gehäuse überquert, stark bruchgefährdet. Irgendwelche Maßnahmen zum einfachen aber zuverlässigen und insbesondere auch feuchtigkeitsresistenten Verbinden zwischen der Hochfrequenz-Speiseleitung und dem Hochfrequenz-Schaltungsteil sind nicht vorgesehen.

In der EP 0 186 804 A ist ein Antennenleiter vorgesehen, der wieder hermetisch in das Kunststoff-Armband eingegossen ist. Der Anschluß des Leiters an eine Schaltung im Gehäuse erfolgt nun mittels einer Art von Druckknopf mit besonderer Längsschnitt-Geometrie zur Sicherstellung auch von Kontaktandruck in Steckrichtung. Die Druckknopf-Funktion bedingt allerdings einen großen Einbauquerschnitt; und ein Austausch des Armbandes unter Weiterverwendung der Antenne ist wieder nicht möglich.

Überhaupt nichts mit der Problematik des zuverlässigen und demontierbaren Anschlusses einer Armband-Antenne an die Armbanduhr derart, daß auch bei Austausch des Armbandes die einmal auf die Empfangsschaltung abgeglichene Antenne weiterverwendet werden kann, hat es zu tun, wenn gemäß der CH-PS 335 888 ein Uhrgehäuse mit einem elastisch-selbstklemmenden Klammerarmband ausgestattet wird, dessen Klemmkraft von einem spangenartigen Metallfederband ausgeübt wird, das unter dem Uhrgehäuse hindurch verläuft und beiderseits dessen sich in je eine gebogene Hülle hineinerstreckt, mit formhaltender Versteifung dieser Hüllen durch Einlagen, welche mit Endhaken in die üblichen Gehäusestege eingehängt sind. Diese strumpfförmigen Hüllen aus Leder oder Kunststoff erweitern sich zu ihren offenen Enden und damit zum Uhrgehäuse hin, um einen allmählichen, ästhetisch vorteilhaften Übergang zum Uhrgehäuse zu bilden und zugleich einen gekrümmten Schieber für die Formhaltigkeit dieser Hüllen aufzunehmen.

Um medizinische Informationen für den Notfall aufnehmen zu können, ist es aus der CH-PS 455 366 bekannt, ein durch übliches Umschlingen des Hörnchen-Steges zweilagiges weiches Armband in der Nachbarschaft des Hörnchens rückwärtig aufzuschlitzen und dadurch einen länglichen biegsamen Nachrichtenträger in das Armband einschieben bzw. daraus wieder herausziehen zu können. Dieser Nachrichtenträger kann allerdings nicht sehr lang bzw. nicht sehr weich sein, weil er andernfalls beim Einschieben stauchen und dann gar nicht mehr im Armband unterbringbar sein würde.

Vorliegender Erfindung liegt dagegen die Aufgabe zugrunde, eine Funkuhr gattungsgemäßer Art - also eine eigenständig arbeitende Armbanduhr, die zusätzlich mit einem Langwellen-Empfänger für die periodisch über Funk übertragenen Telegramme der codierten absoluten Zeitinformation ausgestattet ist - mit einer funktionstüchtigen und fertigungsgünstigen Armbandantenne auszustatten, die insbesondere kleinbauend aber mechanisch zuverlässig am Uhrgehäuse befestigbar ist und nicht zum Verlust der eigentlichen, elektrisch abgestimmten Antenne führen muß, wenn ein verschlissenes Armband ausgetauscht werden soll; da bei einer Armbanduhr gehobener Kategorie kein verschleißfestes Kunststoff-Spritzgußarmband Anwendung findet, sondern ein Textil- oder Lederarmband, das leicht austauschbar sein sollte, ohne damit zugleich die abgestimmte magnetische Langwellenantenne zu verlieren.

Diese Aufgabe ist erfindungsgemäß dadurch gelöst, daß die gattungsgemäße autonome Funkuhr mit einem Antennen-Armband ausgestattet ist, dessen Bestückung und demontierbarer mechanischer wie elektrischer Anschluß an das Armbanduhrgehäuse gemäß dem Kennzeichnungsteil des Hauptanspruches ausgelegt ist.

Diese Lösung eröffnet eine funktional optimierte Gehäuse-Armband-Kombination, indem bei einem aufgrund der Trage-Einflüsse verschlissenen Antennen-Armband nur das schlauchförmige Bandäußere als solches ausgetauscht werden muß, die elektrisch wirksame Antenne (auf die der Eingangskreis des Empfängers im Armbanduhren-Gehäuse abgestimmt ist) aber weiterhin nutzbar bleibt. Dafür ist zweckmäßigerweise dasjenige Teil-Armband, das als Hülle für Spule und Kern der Langwellenantenne dient, entgegen der konventionellen Steg-Anlenkung nicht unmittelbar am Armbanduhren-Gehäuse befestigt, sondern an einem vor der Schlauch-Öffnung für den Austritt des Antennenkabels gelegenen Steckverbinder, welcher für zugentlastete und wasserdichten mechanischen und elektrischen Anschluß an das Gehäuse mit wenigstens einem zum Empfänger der Uhrenschaltung führenden Verbindungsstift ausgelegt ist. Das schlauchförmige Armband zur Aufnahme der flexiblen magnetischen Antenne (bestehend aus einem biegbaren und von einer Antennenspule umwickelten Stapelkern) kann für den Anschluß an den Stecker in zwei Lippen unterschiedlicher Länge enden, von denen die kürzere auf der Boden-Außenseite des Armbandes liegt und unmittelbar an einem Steckerhaltesteg angeschlossen ist; während die längere Lippe innen liegt und an einem Trägerstreifen enden kann, der formschlüssig mit der Rückseite des Steckverbinders verbunden werden kann, wenn die Steckverbindung durch Verschraubung mit dem Uhrengehäuse gesichert wird.

Der Buchsenträger-Haltesteg nimmt zweckmäßigerweise außerdem einen streifenförmigen Antennenträger auf, der gegenüberliegend eine Zugöse aufweist, um ihn mittels eines dünnen Werkzeugs durch eine schmale Montageöffnung auf der Bogeninnenseite des Armbandes hindurch in das Innere des Armband-schlauches hineinziehen zu können. Als Antennenträger kann unmittelbar der flexible Isolierstoff-Träger einer aufkaschierten Antennenleitung dienen, auf die vor der Stirn der Antennenspule ein flacher Schwingkrels-Abstimmkondensator montiert ist, mit elektrischer Antennenkabel-Abschirmung durch parallel aufgedruckte Massepfade. Eine Zentrierung zwischen Antennenkern und Antennenspule einerseits sowie Antennenträger andererseits in Träger-Längsrichtung erfolgt zweckmäßigerweise durch eine Taillierung von Träger und Kernstapel, mit Aufbringen der Spule im verjüngten Taillen-Bereich um einen Spulenträger herum, der durch um den Taillen-Bereich herumgeklappte seitliche Lappen am Antennenträger gebildet ist. Wenn der kaschierte Flex-Träger auf der Krümmungs-Innenseite des Antennenkernstapels und des Steckbuchsen-Haltesteges angeordnet ist, treten keine scharfen Kanten oder sonstigen Abknickungen auf, so daß mit wenigen Bauteilen und Verbindungsstellen, also in wenigen Arbeitsgängen, eine elektrisch und mechanisch äußerst zuverlässige, einfach handhabbare und servicefreundliche Verbindung zwischen Antennenarmband und Funkuhrengehäuse erzielt ist.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung von in der Zeichnung unter Beschränkung auf das Wesentliche etwas abstrahiert aber angenähert maßstabsgerecht unterschiedlich stark vergrößert skizzierten bevorzugten Realisierungsbeispielen zur erfindungsgemäßen Lösung. Es zeigt:
- Fig. 1: im längsschnitt eine als Armbanduhr ausgebildete autonome Funkuhr mit flexibler magnetischer Antenne bei abgebrochener Darstellung der an das Uhrengehäuse angelenkten Armbänder,
- Fig. 2: einen senkrecht zur Schnittebene der Fig. 1 orientierten Querschnitt durch den Bereich der SteckerVerbindung vom Armbanduhren-Gehäuse zum Antennenarmband,
- Fig. 3: (bestehend aus Fig. 3a, Fig. 3b, Fig. 3c) einen Sandwich-Aufbau eines gegenüber Fig. 1 abgewandelten, durch eines der Armbänder verlaufenden, Antennenträgers und
- Fig. 4: nach Art eines vereinfachten einpoligen Blockschaltbildes eine Armbanduhr-Funkuhr nach Fig. 1.

Die im Schnitt dargestellte autonome Funkuhr 11 weist ein Armbanduhren-Gehäuse 12 auf, bei dem unter einem Uhrglas 13 die Zeitanzeige 14 (digital oder analog und als elektromechanisches Anzeigesystem oder als elektrooptisches Display ausgebildet) sichtbar ist. Die daneben undloder darunter angeordnete Uhrenschaltung 15, bei der es sich im Falle der Funkuhr 11 im wesentlichen um einen abgestimmten ZeittelegrammEmpfänger 71 mit Demodulator sowie Speicher-Vergleichsschaltungen einer Anzeigesteuerschaltung 75 (vgl. Fig. 4) handelt, wird aus wenigstens einer Knopfzellen-Batterie 15 gespeist, die mittels eines abnehmbaren Gehäuse-Bodens 17 unter der Uhrenschaltung 15 gehaltert und kontaktiert ist.

Dem empfängerseitigen Anschluß einer flexiblen magnetischen Antenne 18 an die Uhrenschaltung 15 dient eine am Schaltungsträger 19 befestigte Kontaktfeder 20 in Anlage gegen einen Kontaktstift 21, der in einer Isolieratoff-Durchführung 22 gehaltert ist, die sich etwa vom Gehäuse-Innenraum 23 durch die Gehäusewand 24 erstreckt. Der Kontaktstift 21 hat die Gestalt eines abgewinkelten Hakens, dessen längerer Schenkel etwa parallel zur sichtseitigen Gehäuse-Oberfläche 27 gegen die Kontaktfeder 20 anliegt, während der kürzere Schenkel parallel zur Höhe des Gehäuses 12 aus einer Einbuchtung 28 an der Unterseite der Gehäusewand 24 als frei zugänglicher Steckstift 29 hervortritt (vgl. Fig. 2). Beiderseits daneben angeordnete Masse-Stecksfifte 29' sind unmittelbar in der Gehäusewand 24 verankert

In diese seitlich, von unten zugängliche Gehäuse-Einbuchtung 28 greift ein Stecker 30 mit den Steckstiften 29, 29' geometrisch und örtlich zugeordneten Kupplungs-Buchsen 31, 31' ein, die in einem Haltesteg 35 verankert sind. Dieser kragt seitlich über die Breite der Anschluß-Einbuchtung 28 vor, so daß er bei zusammengesteckter Stift-Buchsen-Paarung 29-31/29'-31' neben der Einbuchtung 28 in Steckrichtung mittels Schraubverbindungen 33 am Armbanduhren-Gehäuse 12 gesichert werden kann. Der Haltesteg 35 ist rückwärtig mit wenigstens einem Distanzkörper 34 ausgestattet, hinter dem ein Armband-Anschlußstreifen 32 folgt (vgl. unten). Dieser Streifen 32 kragt zweckmäßigerweise ebenfalls über die Querabmessung der Steckanschluß-Einbuchtung 28 vor, so daß die Schraubverbindungen 33 letztlich den Schichtenaufbau aus rückwärfigem Anschlußstreifen 32, Distanzkörpern 34 und Haltesteg 35 gegen die Gehäuse-Wand 24 verspannen. Ein frontseitig mit Einführtrichtern 37 für die Stifte 29, 29' und deren Halterungssockel ausgestatteter Vergußkörper-Balken 38 erstreckt sich beiderseits längs des Haltesteges 35 und erbringt einen formschlüssig-feuchtigkeitsdichten Abschluß der Steckverbindung.

Das schlauchförmige Antennenarmband 39 endet gehäuseseitig mit zwei zungenförmig übereinanderliegenden Lippen 42, 42', von denen die außenliegende um eine Welle 43 in Ohrenflanschen 41 am Haltesteg 35, für die Steckbuchsen 31, 31' im Isolierstoff-Balken 38, herumgeschlungen ist. Die bodenseitige, also krürnmungsinnengelegene Lippe 42' umschlingt den dem Abdichtungs-Balken 38 geometrisch angepaßten Anschluß-Streifen 32. Eine formschlüssige Verbindung zum Haltesteg 35 erfährt dieser im montierten Zustand mittels Zapfen 44, die der Steckrichtung entgegen an den Masse-Kontaktbuchsen 29' ausgebildet sind und durch die untere Lippe 42' hindurch in Aufnahmelöcher 45 des Streifens 32 eingreifen, wie aus der Darstellung der Fig. 2 ersichtlich. Zweckmäßigerweise ist der zentrale Bereich 46 der den Anschlußstreifen 32 umschlingenden Lippe 42' ausgespart um hier hinter der Antennenstift-Buchse 29 im Vergußkörper-Balken 38 mehr Gußmaterial für die Ummantelung der Rückseite der hier mittels einer Isolierbuchse 36 eingesockelten Antennenbuchse 31 verfügbar zu haben.

Unmittelbar am Haltesteg 35, oder aber - falls vorhanden - wie in Fig. 1 dargestellt an einer ihm angeformten, abgekröpften Ausbuchtung 40, ist ein flexibler Antennenträger 47 befestigt. Wenn er sich unmittelbar bis zum Haltesteg 35 erstreckt, kann die zugfeste mechanische Festlegung dadurch erfolgen, daß Löcher 48 (Fig. 3) von den Steck-Buchsen 29 bzw. 29' durchgriffen werden, also das Befestigungs-Ende 49 im Kunststoff-Balken 38 am Haltesteg 35 festgelegt wird. Wenn es sich beim Antennenträger 47 dagegen entsprechend Fig. 1 beispielsweise um einen Gewebestreifen handelt, wird dieser zweckmäßigerweise dadurch am Haltesteg 35 festgelegt, daß er durch eine Öffnung 50 hindurch um die abgewinkelt in den flachen Schlauch des AntennenArmbandes 39 hineinragende Steg-Ausbuchtung 40 herumgeschlungen und vernäht oder verklebt wird.

Jedenfalls erstreckt der Antennenträger 47 sich vorn Stecker-Haltesteg 35 zwischen den Armband-Lippen 42, 42' in einen sacklochförmigen oder schlauchförmigen flachen Kanal 51 hinein bis unter den flexiblen Kern 52 der Antennen-Spule 53 hindurch. Dem Haltesteg 35 gegenüber weist der Antennenträger 47 eine Öse 54 zum Eingriff eines Zugwerkzeuges (nicht dargestellt), etwa eines Drahtes mit stirnseitigem Haken auf, um den Antennenträger 47 durch eine schmale innenliegende Montageöffnung 55 am Sackloch-Ende 56 in den schlauchförmigen Kanal 51 einziehen zu können. So ist bei Austausch eines verbrauchten Antennenarmbandes 39 nicht auch die Antenne 18 selbst verloren. Jenseits des Sackloch-Endes 56 geht das Antennenarmband 39 dann (vgl. Fig. 4) in das übliche mehrlagige, gelochte Flachband zum Anschluß oder Eingriff eines Uhrenarmbandverschlusses 70 (Fig. 4) über.

Der elektrische Anschluß der Antenne 18 an den Eingang des Empfängers 71 der elektronischen Uhrenschaltung 15 kann gemäß Fig. 1 durch eine diskrete Koaxial-Antennenleitung 26 erfolgen, die lose längs des Antennenträgers 47 verläuft und dadurch eine Zugentlastung erfährt. Die Antennenleitung 26' kann aber auch (gemäß Fig. 3) in den Antennenträger 47' integriert sein, etwa nach Art einer auf einen flexiblen Isolierstoffstreifen aufkaschierten Leitung 26'. Zur Abschirmung genügt es, weitere Leiterbahnen 57 parallel zur Antennenleitung 26' auf das Material des Trägers 47' aufzukaschieren, vorzugsweise beiderseits dicht parallel der Antennenleitung 26 und diese im Anschlußbereich 58 U-förmig umschließend. Der Antennenanschluß der Leitung 26' wie auch der einseitige Masseanschluß der in Serie geschalteten beiden Abschirm-Leiterbahnen 57 erfolgt dann in der Umgebung der Befestigungslöcher 48 an die SteckerBuchsen 31, 31' und so über die Stecker-Stifte 29, 29' zur elektronischen Uhrenschaltung 15 (siehe Fig. 1). Das gegenüberliegende Ende eines solchen mit Leiterbahnen 26', 57 kaschierten Isolierstoff-Trägers 47' ist zweckmäßigerweise auch in der Umgebung der Zug-Öse 54 mit einer Metallschicht als Verstärkung 59 kaschiert, um hier beim Einziehen in den Kanal 51 des Armband-Schlauches einen größeren Schutz gegen ein Ausreißen zu erzielen.

Vorzugsweise ist die mit Leiterbahnen bedruckte Folie 60 (Fig. 3a) auf Kapton-Basis über ihrer kaschierten Oberfläche mittels einer flexiblen dünnen Isolierstoff-Abdeckung 61 (Fig. 3b) belegt, die sich in Anpassung an die streifenförmige Geometrie des Antennenträgers 47' bis kurz vor die Halterungs- und Anschluß-Löcher 48 erstreckt, aber jenseits der Leiterbahnen vor dem Anschlußbereich 58 zwei an einer Einschnürung 63 quer zur Längserstreckung vorstehende lappenförmige Laschen 62 aufweist. Diese werden um eine geometrisch entsprechende Taille 69 des streifenförmigen Blechstapel-Antennenkernes 52, der gegenüber der kaschierten Oberfläche der Folie angeordnet ist, herumgeschlungen, um dadurch, zusammen mit den Seitenrändern der Einschnürung 63 in der Träger-Folie 60, ihrer Abdeckung 61 und dem Kern 52, als Spulenkörper für die dann darumzuwickelnde Antennenspule 53 zu dienen. Durch eine Freisparung 64 in der Abdeckfolie 61 hindurch ist auf dem Kern 52 vor der Spulen-Stirn (Fig. 3c), besser noch (gemäß Fig. 4) vor dem Kern 52 (also zum Befestigungsende 49 versetzt), der Leiterbahnen-Anschlußbereich 58 zugänglich, um hier die Spulendrähte und gegebenenfalls auch einen Schwingkreis-Abstimmkondensator 65 (vgl. Fig. 1 mechanisch und elektrisch anzuschließen, etwa aufzulöten. Über die Stirnenden des Lamellen-Kernes 52 werden zweckmäßigerweise Schutzhauben geschoben, um einerseits ein Abheben vom gebogenen Träger 47 und andererseits ein Durchscheuern des übergezogenen Armband-Schlauches zu verhindern (nicht zeichnerisch dargestellt).

Dem mittels des Steckers 30 an das Uhrengehäuse 12 angeschlossenen platten Schlauch des Antennenarmbandes 39 gegenüber ist ein konventionelles aber kürzeres Halbarmband 66 in üblicher Weise an das Gehäuse 12 angelenkt, etwa durch Umschlingen einerzwischen Hörnchen 67 gehalterten Scharnierwelle 68 (Fig. 1).

Beim Tragen der Uhr 11 hat das Antennenarmband 39 einen, in Längsrichtung gemäß fertigungsbedingter Durchbiegerichtung der Kern-Lamellen die mit ihrer Bogeninnenseite zum Träger 47 hin orientiert ist, gewölbten Verlauf. Aufgrund begrenzter Rückstellkraft des Schichtkernes 52 wird der durch bloßes Öffnen des Armband-Verschlusses 70 (vgl. Fig. 4) nicht selbsttätig wieder ganz geradegerichtet. Deshalb wird zweckmäßigerweise der Demodulator-Empfänger 71 der Uhrenschaltung 15 eingangsseitig auf Resonanzbedingungen abgestimmt, die der Antennen-Induktivität bei einem mittleren Biegeradius des Kernes 52 entspricht, damit optimale Empfangsempfindlichkeit gegeben ist, wenn (Fig. 4) der Empfänger 71 periodisch aus der autonomen zeit haltenden Schaltung 72 über eine Steuerleitung 73 zur Kontrolle und gegebenenfalls Korrektur der Zeitanzeige 14 eingeschaltet wird. Wenn diese Einschaltung allerdings erfolgt, während die Uhr 11 mit bewußt gestrecktem Antennenarmband 39 abgelegt ist, resultiert daraus eine Verstimmung des Eingangskreises des Empfängers 71 mit entsprechend reduzierter Empfangsempfindlichkeit. Deshalb ist es zweckmäßig, im Empfänger 71 einen elektrisch nachstimmbaren Eingangs-Resonanzkreis 74 auszubilden, wie in Fig. 4 durch das Symbol für eine selbstangleichende Kapazität zum Ausdruck gebracht. Dadurch wird die Empfangsempfindlichkeit jeweils im Empfangszeitpunkt auf die krümmungsabhängige momentane Antenneninduktivität optimiert.

Bezüglich der Funktion der Anzeigesteuerschaltung 75, die von der über Funk empfangenen absoluten Zeitinformation gesetzt und bis zum nächsten Empfang aus der autonomen zeit haltenden Schaltung 72 betrieben wird, wird auf die eigenen älteren Anmeldungen, insbesondere auf die EP 0 242 717 A2 Bezug genommen.

## Patentansprüche

1. Autonome Funkuhr (11) im Format einer Armbanduhr mit als Langwellen-Empfänger ausgebildetem Funkempfänger (71) und daran im Armbanduhren-Gehäuse (12) mittels eines Steckers (30) angeschlossener, als flexibler Kern (52) mit Antennenspule (53) und Abstimm-Kondensator (65) auf einem flexiblen Antennenträger (47) ausgebildeter flexibler magnetischer Langwellen-Antenne (18), die samt Antennenleitung (26') und mit Abschirmungen in Form von weiteren Leiterbahnen (57) in einem flexiblen Uhrenarmband (39) verläuft,
**dadurch gekennzeichnet**,
daß in einem platt-schlauchförmigen Uhrenarmband (39) ein Sackloch-Kanal (51) vorgesehen ist, der, sich zum Gehäuse (12) hin öffnend, in zwei Lippen (42, 42') ausläuft, wobei ein Stecker-Haltesteg (35) samt umspritztem Dicht-Balken (38) zur Verbindung mit der einen Lippe (42') und mit dem Gehäuse (12) vorgesehen ist, zu verschraubbarer Verbindung des Steckers (30) mit dem Gehäuse (12), und wobei der Sackloch-Kanal (51) gegenüberliegend, am Sacklochende, eine schmale, am Uhrenarmband (39) innenliegende Montageöffnung (55) aufweist, zum austauschbaren Einziehen des Antennenträgers (47) mit der Antenne (18) von den Sackloch-Lippen (42, 42') her zu dieser Montageöffnung (55) hin, wofür der Antennenträger (47) dort mit einer, von einer Verstärkung (59) umgebenen, Zug-Öse (54) ausgestattet ist, wobei der Antennenträger (47) gegenüberliegend am mit dem Gehäuse (12) zu verschraubenden Stecker-Haltesteg (35) zugfest mechanisch befestigt ist.

2. Funkuhr nach Anspruch 1,
dadurch gekennzeichnet,
daß ein Stecker-Stift (29) quer zur Uhrgehäuse-Oberfläche (27) in einer Einbuchtung (28) unterhalb der Gehäuse-Seitenwand (24) für eine Steck-Buchse (31) zugänglich ist, die von einem Vergußkörper-Balken (38) mit Stift-Einführtrichter (37) für einen dichten Verschluß der Stecker-Umgebung zugänglich ist.

3. Funkuhr nach einem der vorangehenden Ansprüche,
dadurch gekennzeichnet,
daß ein Haltesteg (35) mit der Steckrichtung entgegen vorkragenden Zapfen (44) für eine formschlüssige Verbindung mit einem Armband-Anschlußstreifen (32) ausgestattet ist.

4. Funkuhr nach einem der vorangehenden Ansprüche,
dadurch gekennzeichnet,
daß ein Steckkonktakt-Kaltesteg (35) mit Ohrflanscher (41) zur Aufnahme einer Welle (43) ausgestattet ist, um die ein Teil des schlauchförmigen Armbandes (39) herumgeschlungen ist.

5. Funkuhr nach einem der vorangehenden Ansprüche,
dadurch gekennzeichnet,
daß ein Steckkontakt-Haltesteg (35) mit einer ins Innere des schlauchförmigen Antennenarmbandes (39) hineinragenden abgekröpften Ausbuchtung (40) zur Befestigung eines streifenförmig-elastischen Antennenträgers (47) ausgestattet ist.

6. Funkuhr nach einem der vorangehenden Ansprüche,
dadurch gekennzeichnet,
daß der Antennenträger (47') als einlagig kaschierter flexibler Schaltungsträger mit Abschirm-Leiterbahnen (57) beiderseits einer Antennenleitung (26') ausgebildet ist.

7. Funkuhr nach einem der vorangehenden Ansprüche,
dadurch gekennzeichnet.
daß sie bei gebogenem Folien-Kern (52) auf einen Zeittelegram-Sender abgestimmt ist und daß ihr Empfänger (71) mit einem elektrisch abstimmbaren Kondensator für einen nachstimmbaren Resonanzkreis (74) in Abhängigkeit von der momentanen krümmungsabhängigen Antennenkern-Induktivität während Empfangsbereitschaft des Empfängers (71) ausgestattet ist.

## Claims

1. An autonomous radio-controlled timepiece (11) in the form of a wristwatch with radio receiver (71), designed as a long-wave receiver, and flexible, magnetic, long-wave aerial (18) which is connected to this in the wristwatch casing (12) by means of a plug (30) and is designed as a flexible core (52) with aerial coil (53) and tuning capacitor (65) on a flexible aerial carrier (47), this long-wave aerial (18) extending together with aerial lead (26') and with shieldings in the form of further conductor tracks (57) through a flexible watchstrap (39),
characterized in that,
in a flat, hose-shaped watchstrap (39), a blind-hole channel (51) is provided which, opening towards the casing (12), terminates in two lips (42, 42'), whereby a plug holding web (35) together with injection-moulded sealing beam (38 ) is provided for connection with one lip (42') and with the casing (12), for screw connection of the plug (30) with the casing (12), and whereby the blind-hole channel (51) has opposite, at the blind-hole end, a narrow assembly aperture (55), lying on the inside of the watchstrap (39), for the introduction of the replaceable aerial carrier (47) with the serial (18) from the lips (42, 42') of the blind-hole towards this assembly aperture (55), for which purpose the aerial carrier (47) is there equipped with a pull eye (45) surrounded by a reinforcement (59), whereby opposite, on the plug holding web (35) to be screwed to the casing (12), the aerial carrier (47) is mechanically fixed so as to be resistant to pull.

2. A radio-controlled timepiece according to Claim 1,
characterized in that
a plug pin (29) is accessible transversely to the surface (27) of the watch casing in an indentation (28) below the sidewall (24) of the casing for a plug-in bush (31), which is accessible from a sealing body beam (38) with pin introduction funnel (37) for a tight sealing of the plug region.

3. A radio-controlled timepiece according to one of the preceding claims,
characterized in that
a holding web (35) is equipped with tenons (44), jutting out counter to the plug-in direction, for a form-locking connection with a strap connection strip (32).

4. A radio-controlled timepiece according to one of the preceding claims,
characterized in that
a plug-contact holding web (35) is equipped with ear flanges (41) for the reception of a shaft (43) around which a part of the hose-shaped strap (39) is looped.

5. A radio-controlled timepiece according to one of the preceding claims,
characterized in that
a plug-contact holding web (35) is equipped with a cranked bulge (40), projecting into the interior of the hose-shaped aerial strap (39), for fixing a strip-shaped elastic aerial carrier (47).

6. A radio-controlled timepiece according to one of the preceding claims,
characterized in that
the aerial carrier (47') is designed as a flexible circuit carrier, backed in single-layer manner, with shielding conductor tracks (57) on both sides of an aerial lead (26').

7. A radio-controlled timepiece according to one of the preceding claims,
characterized in that,
with the foil core (52) curved, it is tuned to a time-telegram transmitter, and in that its receiver (71) is equipped with an electrically tunable capacitor for a retunable resonant circuit (74) as a function of the instantaneous curvature-dependent aerial core inductance during reception-readiness of the receiver (71).

## Revendications

1. Horloge radio autonome au format d'une montre-bracelet comportant un récepteur radio (71) se présentant sous forme d'un récepteur grandes ondes et une antenne grandes ondes (18) magnétique flexible réalisée, sur un porte-antenne (47) dans le boîtier de montre bracelet (12), en un noyau (52) flexible avec bobine d'antenne (53) et condensateur d'accord (65), qui est lui est connectée au moyen d'un connecteur (30), antenne qui s'étend avec une ligne d'antenne (26') et des blindages se présentant sous la forme d'autres lignes conductrices (57) dans un bracelet (39) flexible de la montre,
caractérisée en ce qu'il est prévu, dans un bracelet de montre (39) en forme de tuyau plat, un canal à trous borgnes (51), qui s'étend vers le boîtier (12), en s'ouvrant vers lui en deux lèvres (42, 42'), une barrette de fixation de connecteur (35), avec barres d'étanchéité (38) moulée autour par pulvérisation, étant prévue pour la liaison avec une lèvre (42') et avec le boîtier (12) pour relier par vissage le connecteur (30) au boîtier (12), le canal à trous borgnes (51) comportant en face une ouverture de montage (55) étroite, intérieure au bracelet (39), pour introduire de manière interchangeable le porte-antenne (47) avec l'antenne (18) à partir des lèvres (42, 42') vers cette ouverture de montage (55), le porte-antenne (47) étant équipé pour cela d'un oeillet de traction (45) entouré d'un renforcement (59), le porte-antenne (47) étant fixé en face mécaniquement pour résister à la traction, à la barrette de fixation de connecteur (35) devant être vissée sur le boîtier (12).

2. Horloge radio selon la revendication 1, caractérisée en ce qu'une broche de connecteur (29) est accessible, transversalement à la surface (27) du boîtier de montre dans un creux (28), au-dessous de la paroi latérale (24) du boîtier, pour une douille de connecteur (31), qui est accessible par une barre (38) d'un corps scellé avec cône d'introduction de broche (37) pour une fermeture étanche de l'environnement du connecteur.

3. Horloge radio selon l'une des revendications précédentes, caractérisée en ce qu'une barrette de fixation (35) est équipée de tenons (44), en porte-à-faux dans le sens contraire au sens d'enfichage, pour une liaison par concordance de forme avec une bande de raccordement (32) du bracelet.

4. Horloge radio selon l'une des revendications précédentes, caractérisée en ce qu'une barrette de fixation (35) du contact de connecteur est équipée de brides à oreilles (41) pour loger un arbre (43), autour duquel est enroulée une partie du bracelet (39) en forme de tuyau.

5. Horloge radio selon l'une des revendications précédentes, caractérisée en ce qu'une barrette de fixation (35) du contact de connecteur est pourvue d'un emboutissage (40) coudé pour s'engager à l'intérieur du bracelet d'antenne (39) en forme de tuyau, en vue de la fixation d'un porte-antenne (47) élastique en forme de bande.

6. Horloge radio selon l'une des revendications précédentes, caractérisée en ce que le porte-antenne (47') est conçu à la manière d'un porte-circuit flexible, plaqué d'une couche avec pistes conductrices blindées des deux côtés d'une ligne d'antenne (26').

7. Horloge radio selon l'une des revendications précédentes, caractérisée en ce que dans le cas d'un noyau (52) à feuilles cintrées, elle est accordée sur un émetteur de télégramme de temps et en ce que son récepteur (71) est équipé d'un condensateur accordable électriquement pour un circuit à résonance (74) avec correction de l'accord, en fonction de l'inductance momentanée du noyau d'antenne dépendant de la courbure, pendant que le récepteur (71) est en attente de réception.
